# EUROPÄISCHE PATENTSCHRIFT

(11) **EP 4 170 683 B1**
(45) Veröffentlichungstag und Bekanntmachung des Hinweises auf die Patenterteilung: **17.12.2025**
(21) Anmeldenummer: 22192258.6
(22) Anmeldetag: 26.08.2022
(51) Int. Cl.: H01B 7/00, H01B 13/012

(54) **TRANSLATORISCHES DOPPELGREIFERSYSTEM ZUM ABLEGEN EINES KABELSATZES**
TRANSLATIONAL DOUBLE GRIPPER SYSTEM FOR DEPOSITING A CABLE SET
SYSTÈME DE DOUBLE PRÉHENSION DE TRANSLATION POUR DÉPOSER UN FAISCEAU DE CÂBLES

(30) Priorität: 19.10.2021 DE 102021127042
(43) Veröffentlichungstag der Anmeldung: 26.04.2023
(73) Patentinhaber: Reichert, Siegfried, 92318 Neumarkt (DE)
(72) Erfinder: Reichert, Siegfried, 92318 Neumarkt (DE)
(74) Vertreter: Kanzlei Dr. Negendanck Patentmanufaktur

(56) Entgegenhaltungen:
- EP-A1- 2 784 789
- EP-A2- 0 199 653
- WO-A1-2019/098074
- DE-A1- 102016 013 678
- DE-A1- 102016 111 521
- DE-A1- 3 544 219
- JP-A- 2004 119 444
- JP-A- 2015 220 068
- JP-A- 2017 148 909
- JP-A- 2018 005 986
- JP-A- H0 765 652
- JP-A- H04 236 498
- JP-A- H07 223 179
- JP-A- S59 221 000
- JP-A- S6 355 819
- JP-A- S6 358 712
- JP-A- S6 378 600
- JP-A- S60 233 898
- US-A- 3 930 524
- US-A- 4 803 778
- US-A1- 2018 215 046

## Beschreibung

Die Erfindung betrifft das Ablegen von Kabeln als Kabelsatz auf einem Formbrett.

Aus der DE 10 2018 115 557 B3 ist ein Leitungsverlegungssystem zur Herstellung von Leitungssätzen bestehend aus einer Anzahl von Kabeln und/oder Leitungen bekannt, umfassend wenigstens zwei Roboter, denen im System eine unterschiedliche Steuerungshierarchie zugewiesen ist und diese mit Greifelementen zum Greifen wenigstens einer Leitung des Leitungssatzes zum Verlegen der Leitung an einem Kabelformbrett oder direkt in einer Endapplikation ausgebildet sind.

Aus der JP P2017-148909 A ist eine Steuervorrichtung bekannt. Diese umfasst ein Steuerteil, das mindestens eines von einem ersten beweglichen Teil und einem zweiten beweglichen Teil steuert, so dass ein lineares Objekt durch ein am ersten beweglichen Teil bereitgestelltes Halteteil gehalten wird; und ein am zweiten beweglichen Teil bereitgestelltes Kontaktteil in Kontakt mit dem linearen Objekt platziert wird, wenn das lineare Objekt in einem ersten Objekt angeordnet wird.

Aus dem US Patent 4,803,778 ist ein Verfahren zur Herstellung eines Kabelbaums bekannt. Bei diesem greift ein Drahtführungswerkzeug einen Draht, führt ein Ende in einen Steckverbinder ein, führt den Draht unter der Steuerung eines Roboters entlang eines vorgegebenen Pfads zu einem anderen Steckverbinder am anderen Ende und führt das zweite Ende in diesen Steckverbinder ein. Das hintere Ende des Drahtes wird mit einem Stromkreis unter Nutzung einer elektrostatischen Technik erkannt. Das Werkzeug kann den Draht entlang einer vorgegebenen linearen Bahn bewegen, um die Verbindung herzustellen.

Aufgrund der einzusetzenden Roboter ist das bekannte System aufwendig und teuer.

Aus der JP H04 236 498 A ist es bekannt, zur Verdrahtungssicherheit und -effizienz in hoher Dichte eine X-Y-Stufe und eine Z-Stufe zur unabhängigen Positionierung eines Verdrahtungskopfes bereitzustellen.

Aus der JP 2015 220 068 A ist es bekannt, einen Unterkabelbaum mit Teilen auf den Anschlussseiten einzelner Kabelteile automatisch und effizient auf einer Verdrahtungsplatte zu verdrahten.

Aus der JP H07 65 652 A ist ein Formbrett für einen Kabelsatz bekannt, das von Robotern und Menschen gemeinsam nutzbar ist. In einer ersten Station wird ein Ablängen, Abisolieren, Crimpen und Ablegen eines Kabels in Klemmen von Robotergreifern durchgeführt.

Aus der DE 10 2016 111 521 A1 ist eine Vorrichtung zur Herstellung eines Kabelbaums bekannt, mit einer Baubrettaufnahme zur Aufnahme eines Baubretts; und einem Bearbeitungsautomat mit wenigstens einem Roboterarm, wobei die Baubrettaufnahme an einem Gestell derart vorgesehen ist, dass das Baubrett in einer definierten Lage bezüglich des Gestells fixiert oder fixierbar ist, und wobei der Bearbeitungsautomat an dem Gestell montiert oder montierbar ist, und der Bearbeitungsautomat und die Baubrettaufnahme in einer definierten Lage zueinander derart positioniert oder positionierbar sind, dass ein Ende des wenigstens einen Roboterarms jeden oder im Wesentlichen jeden Punkt in zumindest einem Teilbereich auf einer Oberfläche des Baubretts wiederholbar erreicht.

Aus der JP S63 78 600 A ist eine Roboterhand zur Verdrahtung bekannt.

Aufgabe der vorliegenden Erfindung ist es, Verbesserungen im Hinblick auf das Ablegen von Kabeln als Kabelsatz auf einem Formbrett vorzuschlagen.

Die Aufgabe wird gelöst durch eine Ablegemaschine nach Anspruch 1. Bevorzugte oder vorteilhafte Ausführungsformen der Erfindung sowie anderer Erfindungskategorien ergeben sich aus den weiteren Ansprüchen, der nachfolgenden Beschreibung sowie den beigefügten Figuren.

Die Ablegemaschine dient bzw. ist eingerichtet zum Ablegen von Kabeln als Kabelsatz (auch "Kabelbaum, Leitungssatz, Leitungsstrang") auf einem bestimmungsgemäßen Formbrett. "Bestimmungsgemäß" heißt, dass die Ablegemaschine auf ein bestimmtes oder einen bestimmten Typ von Formbrett, konstruktiv abgestimmt ist und für den Einsatz dort eingerichtet ist; z.B. für die dadurch bestimmten Geometrieanforderungen usw. ausgelegt ist. Mit anderen Worten wird ein betreffendes Formbrett als bekannt hinsichtlich seiner Geometrie usw. vorausgesetzt.

Die Erfindung geht dabei von folgendem Formbrett aus: Dieses weist Führungskanäle auf. Die Führungskanäle entsprechen einer Struktur / Design / Vorgabe des Kabelsatzes, d.h. sie geben den Aufbau eines entsprechenden Kabelsatzes vor. Die Führungskanäle sind an mindestens einer Führungsseite offen. Jedes der Kabel ist bis zu einer jeweiligen Soll-Lage hin in einen bestimmten der Führungskanäle einziehbar und / oder ablegbar und in der Soll-Lage darin ablegbar. Mit anderen Worten ist jedes Kabel genau einem Führungskanal zugeordnet bzw. ist für jedes Kabel genau ein Führungskanal vorgesehen. Dabei kann ein Führungskanal auch mehrere Kabel aufnehmen. Führungskanäle können auch abschnittsweise identisch sein, z.B. wo Kabel parallel / nebeneinander verlaufen.

Das Formbrett entspricht also nach seiner Grundfunktion (wenigstens bezüglich "Einlegen") einem aus der Praxis bekannten Formbrett, auf dem Kabelsätze händisch durch händische Kabelablage hergestellt werden, wobei die Kabel vorliegend auch einziehbar sind. Jedoch sind im Gegensatz hierzu zum Beispiel keine Markierungen usw. nötig, die menschlichen Arbeitskräften die korrekte Lage eines Kabels auf dem Formbrett anzeigen würden. Auf dem Formbrett sind also bestimmungsgemäß eine Mehrzahl von Kabeln mit jeweils zwei Enden in einer jeweiligen Soll-Lage in einem Führungskanal abzulegen, um einen abgelegten Kabelsatz gemäß einer vorgebbaren / vorgegebenen Struktur zu ergeben. Der Begriff "Kabel" ist hier weit zu verstehen und umfasst elektrische wie auch sonstige, zum Beispiel pneumatische, Leitungen, Schläuche usw. Der abzulegende Kabelsatz kann auch ein Teil eines größeren Kabelsatzes sein, d.h. erst später zu einem vollständigen Kabelsatz / Kabelbaum ergänzt werden. Die vorgebbare Struktur beschreibt insbesondere, wo welches Kabel zu verlaufen, zu beginnen und zu enden hat.

Insbesondere können für die Ablegemaschine bestimmungsgemäß auch mehrere beliebig viele Formbretter vorgesehen sein, die bezüglich der Ablegemaschine austauschbar sind. So lässt sich z.B. die Ablegemaschine in eine Fertigungsstraße / Bandfertigung von Kabelsätzen integrieren, wobei Formbretter durch mehrere Ablegemaschinen durchgereicht und jeweils mit einer Teilmenge der Kabel bestückt werden. Insbesondere sind mehrere Ablegemaschinen als Stationen auf einem Laufweg der Formbretter aneinandergereiht. Jede der Ablegemaschinen fertig dann z.B. einen Kabelsatz als Teil eines gesamten Kabelbaumes.

Die Ablegemaschine enthält insbesondere eine Positionierhilfe / Aufnahme für eines der Formbretter. Diese dient bzw. ist eingerichtet zur Ortsausrichtung / Ortsfixierung des Formbretts in einer vorgebbaren Relativlage zur Ablegemaschine, z.B. deren ortsfestem Grundrahmen (siehe unten), Aufstellort usw. Das Formbrett ist insbesondere aus der entsprechenden Aufnahme entnehmbar bzw. diesbezüglich typgleiche Formbretter gleichermaßen darin einsetzbar / entnehmbar. Durch eine entsprechende Ortsfixierung sind auch die Positionen der Führungskanäle relativ zur Ablegemaschine fixiert bzw. bekannt.

Die Führungskanäle geben die genannte Struktur vor. Die Führungskanäle weisen insbesondere eine Nutform / U-Form (im Querschnitt zu deren Längserstreckung) auf, d.h. sind seitlich - bezogen auf deren Längserstreckungsrichtung bzw. eine Erstreckungsrichtung der Kabel / des Kabelbaums in Soll-Lage - mindestens einseitig offen. Die entsprechend offene Seite erstreckt sich entlang der Führungskanäle. Die "offene Führungsseite" meint damit also insbesondere nicht z.B. ohnehin offenen Längsenden / Stirnseiten der Führungskanäle. "Einziehbarkeit" bedeutet, dass ein Kabel entlang des Führungskanals gezogen, geschleppt werden kann, d.h. eine Bewegung entlang seiner eigenen Längserstreckungsrichtung ausführen kann. Dies steht im Gegensatz zu einem "Einlegen" des Kabels in einer Querrichtung zur Längserstreckungsrichtung des Führungskanals, also insbesondere ein Einlegen durch die offene Führungsseite hindurch in den Führungskanal hinein.

Die Führungsseite öffnet den Führungskanal also seitlich / einseitig bezüglich seiner Längserstreckungsrichtung / Verlaufsrichtung der Kabel / des Kabelsatzes. Insbesondere ist die Führungsseite diejenige, die - beim Ablegen der Kabel - der unten erläuterten X-Y-Ebene zugewandt ist.

Die Ablegemaschine enthält mindestens zwei Greifer. Die Greifer dienen bzw. sind eingerichtet zum jeweiligen Greifen eines der abzulegenden Kabel. Jeder Greifer greift dabei eines der Kabel an einer jeweiligen Greifstelle des Kabels. Insbesondere weist die Ablegemaschine genau zwei Greifer auf. Insbesondere greifen wenigstens zwei der Greifer dabei das selbe Kabel, manipulieren also zu zweit oder zu mehreren ein einziges selbes Kabel.

Die Ablegemaschine enthält einen Bereitstellungsplatz. An diesem ist jeweils mindestens ein Kabel bereitstellbar bzw. wird / ist ein solches Kabel im bestimmungsgemäßen Betrieb der Ablegemaschine bereitgestellt. Das Kabel bildet einen Teil des Kabelsatzes bzw. ist als solches auf dem Formbrett abzulegen. Der Bereitstellungsplatz ist derart ausgeführt bzw. eingerichtet, dass das bestimmungsgemäß bereitgestellte Kabel von mindestens zwei der Greifer an einer jeweiligen Greifstelle greifbar ist. Bestimmungsgemäß greift also jeder der Greifer eine jeweilige Greifstelle des Kabels, wobei die Greifstellen für die beiden Greifer unterschiedliche Abschnitte, insbesondere die beiden Enden, des Kabels sind. Die Greifstelle ist dem Kabel nicht fest zugeordnet, sondern beschreibt den Ort, an dem der Greifer das Kabel tatsächlich gegriffen hat. Die Greifstelle wird mit anderen Worten am Kabel durch das Greifen des Greifers gebildet. Mit anderen Worten greifen also insbesondere die wenigstens zwei Greifer das selbe Kabel vom Bereitstellungplatz auf und legen es auf dem Formbrett ab.

Ein jeweiliges Kabel wird auf dem Bereitstellungplatz insbesondere lose bereitgestellt. Es wird also nicht bereitgestellt, während es z.B. auf einem Transportträger / einer Transportrolle oder ähnlichem gehalten ist. Mit anderen Worten wird das Kabel insbesondere direkt bzw. unmittelbar von den beiden Greifern gegriffen und ausschließlich von diesen gehalten / getragen / manipuliert.

Die Ablegemaschine enthält einen ortsfesten Grundrahmen, der insbesondere zwei parallel beabstandet angeordnete Portale enthält. "Ortsfest" bedeutet, dass dieser zum Beispiel fest auf dem Boden einer Maschinenhalle installiert ist. Insbesondere ist auf dem selben Boden oder am Grundrahmen die oben genannte Positionierhilfe / Aufnahme fest angebracht, sodass Formbretter durch Fixierung in der Aufnahme wiederum entsprechend ortsfest zum Grundrahmen fixierbar sind.

Die Ablegemaschine enthält je einen Schlitten pro Greifer. Jeder der Greifer ist anhand einer jeweiligen Greiferführung am jeweiligen Schlitten relativ zu diesem beweglich bzw. verfahrbar geführt. Die Beweglichkeit erstreckt sich in mindestens einem translatorischen Freiheitsgrad. Die Bewegungen der Greifer an den Schlitten sind unabhängig voneinander möglich, siehe auch weiter unten.

Insbesondere ist also an jedem der Schlitten nur ein einziger Greifer (einzige Greifzange / - klemme usw.) vorgesehen. Insbesondere existieren also gleich viele Greifer und Schlitten, insbesondere zwei Schlitten mit je einem Greifer. Insbesondere ist also an jedem Schlitten daher auch nur ein einziger Manipulator (Greiferführung, insbesondere vergleichbar einem einzigen Roboterarm) vorgesehen.

Jeder der Schlitten ist über eine bzw. seine jeweilige Schlittenführung am Grundrahmen relativ zu diesem beweglich bzw. verfahrbar geführt bzw. gelagert. Jeder Schlitten ist dabei relativ zum Grundrahmen ausschließlich flächig in einer X-Y-Ebene verfahrbar. "Flächig" bedeutet, dass der Schlitten in zwei nicht parallele Richtungen verfahrbar ist; also in einer von den beiden Richtungen aufgespannten Fläche / Ebene verfahrbar ist. Die Richtungen stehen insbesondere senkrecht zueinander (X- / Y-Richtung). Der Schlitten ist also insbesondere nicht nur linear in einer einzigen Richtung verfahrbar. "Ausschließlich" bedeutet, dass der Schlitten ansonsten keine Freiheitgrade für seine Bewegung hat: Er ist nur translatorisch in der X-Y-Ebene, lediglich optional zusätzlich dabei noch rotatorisch, bewegbar. Optional sind Schlitten in verschiedenen, zueinander parallelen X-Y-Ebenen am Grundrahmen geführt; insbesondere sind jedoch zwei, mehrere oder alle Schlitten in derselben bzw. einer einzigen X-Y-Ebene geführt, die Schlitten also in der X-Y-Ebene nebeneinander angeordnet. Die "Verfahrbarkeit" der Schlitten schließt dabei gegebenenfalls optional eine rotatorische Bewegung des Schlittens bezüglich des Grundrahmens ein. Insbesondere ist der Schlitten jedoch ausschließlich translatorisch bezüglich des Grundrahmens in der X-Y-Ebene verfahrbar. Wenigstens zwei der Schlitten sind jeweils unabhängig voneinander in der X-Y-Ebene verfahrbar. "Unabhängig" bedeutet hier "individuell", d.h. eine gewünschte Bewegung eines Schlittens führt nicht zwangsläufig zu einer Bewegung des anderen Schlittens. Die Unabhängigkeit schließt dabei lediglich zum Beispiel eine Abhängigkeit ein, die sich durch eine Behinderung eines Schlittens durch einen zweiten Schlitten ergibt, der z.B. in derselben X-Y-Ebene geführt ist, da nicht zwei Schlitten am selben Ort sein können.

Die Ablegemaschine enthält eine Steuereinrichtung. Diese dient bzw. ist eingerichtet zur Ansteuerung einer Bewegung der Greifer vermittels Ansteuerung der Schlittenführung und der Greiferführung. Gemeint ist hier die Bewegung hinsichtlich ihres Aufenthaltsortes; zusätzlich erfolgt eine Ansteuerung der Greifer zur Ausführung der Greifbewegung, d.h. zum Greifen oder Loslassen eines Kabels. Insbesondere erfolgt die Ansteuerung der Greifer hinsichtlich deren Aufenthaltsort ausschließlich durch Ansteuerung der Schlittenführung und der Greiferführung.

Das Formbrett erstreckt sich in einer bestimmungsgemäßen Montageposition bezüglich des Grundrahmens, z.B. Fixierung in der oben genannten Positionierhilfe / Aufnahme, insbesondere flächig parallel zur X-Y-Ebene. Insbesondere verläuft die X-Y-Ebene waagerecht im Raum.

Die Führung der Greifer am Grundrahmen (Schlittenführung, Greiferführung) erlaubt insbesondere, dass wenigstens zwei der Greifer zusammen bzw. sich ergänzend jeden Ort des Formbrettes und den Bereitstellungsplatz erreichen können. Insbesondere überlappen sich entsprechende Bewegungsbereiche der Greifer oder beide Greifer können sogar jeweils für sich jeden solchen Ort erreichen. Die gesamte Flächenausdehnung des Formbretts und des Bereitstellungplatzes kann so durch die Greifer, insbesondere auch deren Schlitten, lotrecht projiziert auf das Formbrett / Bereitstellungsplatz, abgefahren werden.

Durch die entsprechenden translatorischen Führungen (Schlittenführung, Greiferführung) kann - im Gegensatz zu Roboterarmen - eine bei gleicher Präzision mechanisch einfachere und vergleichsweise kostengünstigere Konstruktion aus Grundrahmen, Schlittenführung, Schlitten, Greiferführung und Greifer gefunden werden. Insbesondere bietet sich eine dreiachsig ("kartesisches X-Y-Z-System") kaskadierte Lösung dreier Linearführungen (X,Y,Z) an, an der sich lediglich eine in Bezug auf die X-Y-Ausdehnung vergleichsweise "kurze" höchstens dreiachsige Rotationsführung für den Greifer anschließt. "Kurz" heißt z.B. nur höchstens 1/10, 1/20, 1/50 der Querausdehnung der XY-Ebene oder des Formbretts.

Die Steuereinrichtung ist insbesondere dazu eingerichtet, die Greifer zum vollständigen Aufnehmen und Ablegen eines jeweiligen (selben, einzigen) Kabels anzusteuern; ein zusätzlicher menschlicher Hilfs-Eingriff ist hier also ausgeschlossen bzw. vermieden. Die Ablegemaschine übernimmt also das vollständige automatische Aufgreifen der Kabel bzw. eines einzigen selben Kabels am Bereitstellungplatz bis zum Ablegen der Kabel bzw. des Kabels in der Soll-Lage und unterstützt nicht nur eine menschliche Arbeitskraft bei einer entsprechenden Tätigkeit.

Die Ablegemaschine / Steuereinrichtung ist insbesondere explizit nicht dazu eingerichtet, das Kabel neben dem Greifen, Führen und Ablegen anderweitig zu bearbeiten. Insbesondere ist sie also nicht dazu eingerichtet, das Kabel abzulängen, abzuisolieren oder mit einem Anbauteil, z.B. Crimpkontakt zu bestücken, zu beschriften usw.

Die Ablegemaschine ist im Ergebnis hinsichtlich der Führung des Greifers zumindest teilweise auf rein translatorische Freiheitsgrade (insbesondere Portallösung) beschränkt und unterscheidet sich daher grundsätzlich von einer Ablegemaschine auf Basis eines im Raum "frei" (Achsen) beweglichen Roboterarms / Gelenkroboters.

In einer bevorzugten Ausführungsform enthält wenigstens eine, insbesondere mehrere oder alle der Schlittenführungen einen Querträger. Der Querträger ist als Ganzes in einer ersten Raumrichtung linear verfahrbar am Grundrahmen gelagert. Der der Schlittenführung zugeordnete Schlitten ist wiederum in einer zweiten Raumrichtung linear verfahrbar am Querträger gelagert. Erste und zweite Raumrichtung sind dabei voneinander verschiedenen, verlaufen also nicht parallel. Insbesondere sind mindestens zwei oder alle ersten Raumrichtungen gleich, insbesondere also alle Querträger in der selben Raumrichtung am Grundrahmen verfahrbar. Insbesondere sind mindestens zwei oder alle zweiten Raumrichtungen gleich und daher mehrere oder alle Schlitten (echt parallel zueinander, da an verschiedenen Querträgern) in der selben Raumrichtung verfahrbar. Insbesondere verlaufen bzw. erstrecken sich mindestens zwei oder alle Querträger parallel zueinander. Insbesondere verläuft die erste senkrecht zur zweiten Raumrichtung. Die erste Raumrichtung ist insbesondere die X-Richtung, der X-Y-Ebene die zweite Raumrichtung insbesondere deren Y-Richtung. Hierdurch ergibt sich eine besonders einfache kaskadierte doppelte Linearführung des Schlittens am Grundrahmen. Mit anderen Worten wird hier ausschließlich eine Portallösung für die Führung des Schlittens vorgesehen.

In einer bevorzugten Ausführungsform enthält die Greiferführung einen Arm bzw. Stab / Träger / Achse. Der Arm ist relativ zum Schlitten außerhalb der X-Y-Ebene in einer dritten Raumrichtung linear verfahrbar gelagert. "Außerhalb der X-Y-Ebene" bedeutet, dass die lineare Bewegungsbahn, also die dritte Raumrichtung, nicht parallel zur X-Y-Ebene verläuft. Insbesondere verläuft die dritte Raumrichtung senkrecht zur X-Y-Ebene und damit in einer Z-Richtung. Der Greifer ist am Arm angebracht, wobei die Anbringung fest oder wiederum beweglich ausgeführt sein kann. "Fest" bedeutet, dass der Greifer außer der Ausführung seiner Greifbewegung (Öffnen, Schließen) keinerlei Ortsveränderlichkeit / keine Freiheitsgrade zum Arm aufweist. "Beweglich" heißt, der Greifer ist auch ortsveränderlich relativ zum Arm geführt bzw. gelagert, weist also Freiheitsgrade zu diesem auf. Die Greiferführung beinhaltet z.B. eine sogenannte "Linear-Achse". Ein Motor ist dann z.B. am Schlitten fest montiert, eine Schubstange (Arm) wird dann vom Motor relativ zum Schlitten linear in Z-Richtung verfahren. Damit wird also eine Z-Achse bzw. ein in Z-Richtung verfahrbarer Arm realisiert. Die Greifer stellen sich dann z.B. als "Verlängerung" (am Ende) dieser Z-Achse dar.

Somit ergibt sich für den Greifer bezüglich seiner Ortsposition mindestens ein translatorischer Freiheitsgrad am Schlitten quer bzw. schräg, insbesondere senkrecht, zur X-Y-Ebene und damit eine dritte Dimension der Orts-Beweglichkeit. Der Greifer kann am Arm also starr (nur noch Greifbewegung) oder nochmals beweglich, also mit Freiheitsgraden angebracht sein, Greifbewegung selbst (Öffnen / Loslassen, Schließen / Greifen des Greifers) zählt also nicht zu den Freiheitsgraden.

In einer bevorzugten Ausführungsform ist der Greifer anhand der Greiferführung relativ zum Schlitten - neben seinem translatorischen Freiheitsgrad - auch in mindestens einem rotatorischen Freiheitsgrad beweglich geführt. Dies erweitert die Flexibilität und Einsatzmöglichkeiten des Greifers beim Ablegen der Kabel.

In einer bevorzugten Variante der oben genannten Ausführungsformen ist der Greifer über eine Rotationsführung am Arm beweglich gelagert. Die Rotationsführung ist insbesondere an einem Freiende des Armes angeordnet. Das Freiende ist insbesondere dasjenige, das vermittels kaskadierter Linearführung in X-Y-Z-Richtung ausschließlich translatorisch verfahrbar ist. Die Rotationsführung erlaubt eine Rotation des Greifers bezüglich des Armes um mindestens eine Drehachse. Insbesondere erlaubt sie ihm die Beweglichkeit um zwei oder drei - jeweils paarweise nicht parallele - Drehachsen. Zwei Drehachsen können hierbei stets nicht parallel, insbesondere senkrecht (auch im windschiefen Sinne) zueinander ausgeführt sein. Bei drei Drehachsen ergibt sich eine jeweilige paarweise senkrechte Ausführung zueinander in der Regel nur in einer Grundposition; für bestimmte Drehkombinationen können hierbei 2 Achsen dann auch schräg oder parallel zueinander verlaufen.

Insbesondere existieren neben den oben in den verschiedenen Ausführungsformen jeweils explizit genannten Freiheitsgraden keine weiteren Freiheitsgrade der Bewegung des Greifers. Insbesondere ergibt sich also ausschließlich: ein Schlitten, der ausschließlich in der X-Y-Ebene kaskadiert doppelt linear translatorisch verfahrbar ist und ein Arm, der am Schlitten in Z-Richtung linear translatorisch verfahrbar ist und ein Greifer, der am Arm um eine, zwei oder drei Drehachsen drehbar gelagert ist.

Erfindungsgemäß geht die Erfindung (oder optional: enthält die Ablegeanordnung, siehe unten) von einem Formbrett aus, bei dem zumindest ein Abschnitt eines der Führungskanäle als Aneinanderreihung in dessen Erstreckungsrichtung diskreter und zueinander beabstandeter Stützstellen ausgeführt ist. Die Stützstellen sind insbesondere als U-Formen oder Gabeln (U-Form mit Fortsatz) ausgeführt, die dann den Führungskanal im Querschnitt U-förmig oder nutförmig an drei Seiten begrenzen; die U- oder Gabelöffnung bildet die offene Führungsseite. Der Führungskanal ist in dieser Ausführungsform also nicht als materiell durchgehender Kanal, sondern als lediglich gedachte nichtmaterielle Verbindung zwischen einzelnen materiellen Stützstellen ausgeführt. Die Stützstellen weisen insbesondere eine (bei Montage auf dem Formbrett, wenn sich dieses in einer

Arbeitsposition während der Kabelablage befindet) Querablage für die Kabel auf, auf denen die abgelegten Kabel dann unterstützt sind. Weiterhin weisen sie sich von den Querablagen quer wegerstreckende Leitpfosten auf. Die Leitpfosten dienen der seitlichen Führung der Kabel beim (Ein-)Ziehen durch den Führungskanal (entlang der Längserstreckungsrichtung des Kabels) und einer Umlenkung / Abbiegung der Kabel um die Verlaufsachse der Leitpfosten, um gekrümmte / abknickende Kabelverläufe zu realisieren.

In einer bevorzugten Ausführungsform weist mindestens einer der Führungskanäle wenigstens ein Reibminderungsmittel auf. Das Reibminderungsmittel ist dazu eingerichtet, beim Ziehen eines Kabels entlang des Führungskanals dessen Reibung an dem mit dem Reibminderungsmittel ausgerüsteten materiellen Abschnitt des Führungskanals gegenüber einem sonstigen (ohne Reibminderungsmittel) materiellen Abschnitt des Führungskanals zu verringern. Mit anderen Worten sorgt das Reibminderungsmittel dafür, dass sich Kabel durch die Führungskanäle mit weniger Reibung und dadurch weniger Kraftaufwand ziehen lassen, als wenn der Führungskanal nicht mit einem entsprechenden Reibminderungsmittel ausgerüstet wäre bzw. als wenn das Kabel reibend an einem anderen materiellen Strukturteil des Führungskanales gezogen würde, der das Reibminderungsmittel nicht aufweist.

Insbesondere und zweckmäßigerweise sind die Reibminderungsmittel daher so im oder am Führungskanal angeordnet, dass beim bestimmungsgemäßen bzw. plangemäßen Ziehen der Kabel entlang der Führungskanäle während des Verbringens in die Soll-Lage diese über die Reibminderungsmittel gezogen werden. Die Reibminderungsmittel sind daher insbesondere an denjenigen Leitpfosten vorgesehen, die Kabel beim Vorbeiziehen in ihrer Richtung umlenken. Derartige Reibminderungsmittel sind also insbesondere an konvexen Innenseiten der Führungskanäle vorgesehen und somit an "Kurven", um die die Kabel beim Ziehen durch die Führungskanäle umgelenkt werden.

Das Reibminderungsmittel ist insbesondere ein Gleitmaterial und / oder eine bewegliche Roll-Lagerung, insbesondere an bzw. in Form der oben genannten Leitpfosten / Querablagen, insbesondere deren Ausführung als kugelgelagerte Transportrollen.

In einer bevorzugten Ausführungsform ist die Steuerungseinrichtung dazu eingerichtet, wenigstens einen der Greifer dazu anzusteuern, das Kabel an einem Endabschnitt (Kabelende / -kopf) als Greifstelle zu greifen. Hierdurch kann das Kabel besonders vorteilhaft mit seinem Kopf / Ende voraus durch die Führungskanäle gezogen werden. Ein an die Greifstelle anschließender Kabelabschnitt, insbesondere das gesamte restliche Kabel, kann so durch Ziehen des Greifers am Endabschnitt durch die Führungskanäle mitgeschleppt werden.

Gemäß der Erfindung ist die Steuereinrichtung dazu eingerichtet, wenigstens einen der Greifer wie folgt zum Einziehen eines der Kabel in die Führungskanäle und zu dessen Ablegen in der Soll-Lage anzusteuern: Der wenigstens eine der Greifer greift eines bzw. das am Bereitstellungsplatz bereitgestellte Kabel an der Greifstelle. Der Greifer führt bzw. zieht anschließend die Greifstelle unter Mitschleppen eines an die Greifstelle anschließenden Kabelabschnittes in einen der Führungskanäle ein. Der Greifer zieht unter Nutzung der offenen Führungsseite die Greifstelle unter Mitschleppen des anschließenden Kabelabschnittes entlang des Führungskanals bis zum Erreichen der Soll-Lage. Der Greifer legt das Kabel in der Soll-Lage ab.

Ein zweiter Greifer greift das zweite Ende des selben Kabels und unterstützt den ersten Greifer durch Führen der von ihm gegriffenen Greifstelle. Dabei kann er - nicht erfindungsgemäß - entweder das Kabel mit einem anschließenden Kabelabschnitt dem ersten Greifer hinterher-führen oder gemäß der Erfindung das Kabel selbstständig abweichend vom ersten Greifer ziehen / platzieren und ebenfalls in der Soll Lage ablegen.

Diese Lösung bietet sich insbesondere an, um ein Kabel mit nur zwei Enden, also ein unverzweigtes Kabel abzulegen. Der Greifer zieht das Kabel an der Greifstelle "unter Nutzung der offenen Führungsseite der Führungskanäle": Dabei tauchen das Kabel und/oder der Greifer, insbesondere nur der Greifer, durch die Führungsseite zumindest teilweise in den Kanal ein. Bei letzterer Variante wird also das Kabel durch Eintauchen des Greifers in die Führungsseite ausschließlich innerhalb des Führungskanals gezogen, was - insbesondere in Zusammenwirken mit dem oben genannten optionalen Reibminderungsmittel - zu einem besonders einfachen Vorgehen führt. Das Ziehen erfolgt also insbesondere entlang einer linienhaften Verlaufsbahn des Greifers, die der gewünschten Ab- bzw. Verlegestrecke des Kabels in dem Führungskanal bzw. dem Führungskanal folgt. Am Ende des Ziehens ist das Kabel dann entlang dieser Zug-Bahn (die der Struktur-Vorgabe des Kabelsatzes entspricht) in den Führungskanälen abgelegt.

Die Erfindung geht davon aus, dass das abzulegende Kabel schon die passende Länge aufweist, so dass - wenn durch Ziehen ein Ende des Kabels seine Soll Lage erreicht hat, das andere Ende des Kabels automatisch in dessen Soll-Lage gezogen ist. Wenn das gesamte Kabel seine Soll-Lage erreicht, befinden sich also auch die Enden in ihrer jeweiligen Soll-Lage, da die Länge des Kabels passend zur gewünschten bzw. vorgegebenen Struktur des Kabelsatzes gewählt ist.

Das Einziehen / Einbringen des Kabels in den Führungskanal anhand der gegriffenen Greifstelle kann vom offenen Stirn-Ende eines Führungskanals her erfolgen. Alternativ erfolgt es in einen Mittenabschnitt des Führungskanals durch eine seitliche Aussparung / Öffnung im Führungskanal hindurch oder unter Nutzung der ohnehin offenen Führungsseite. Insbesondere erfolgt das Einführen aber nicht über die Führungsseite, sondern über eine weitere offene Seite des Führungskanals. Der mitgeschleppte "Kabelabschnitt" kann insbesondere auch das gesamte restliche Kabel bis zum jeweiligen Ende oder ein Kabelabschnitt sein, der bis zur nächsten Greifstelle reicht.

Die Soll-Lage der Enden kann sich insbesondere in einer Ablageklemme für das Kabel befinden. Gegebenenfalls sind nach Abschluss eines entsprechenden Ablegens die abgelegten Kabelenden, die z.B. mit Crimpkontakten vorkonfektioniert sind, noch händisch in ein Steckverbindergehäuse zu stecken.

In einer bevorzugten Variante dieser Ausführungsform ist die Steuereinrichtung dazu eingerichtet, die Greifer wie folgt anzusteuern: Zwei der Greifer greifen als Greifstelle einen jeweiligen Endabschnitt des selben Kabels. Die Greifer führen die gegriffenen Endabschnitte zu einem gemeinsamen Startabschnitt eines der Führungskanäle. Der Startabschnitt ist von den Soll-Lagen der Kabelenden verschieden, befindet sich also nicht an diesem Ort, sondern zwischen den Soll-Lagen für die Kabelenden. Die Greifer führen die Endabschnitte am Startabschnitt - wie sinngemäß oben beschrieben - in den Führungskanal ein. Von dem Startabschnitt aus ziehen die Greifer die Endabschnitte dann in verschiedene Richtungen entlang des Führungskanals bis zu der jeweiligen Soll-Lage der Kabelenden und somit des gesamten Kabels (die richtige Kabellänge vorausgesetzt, siehe oben). Der Startabschnitt befindet sich insbesondere mittig im Kabel, bezogen auf dessen Soll-Lage. Somit sind von beiden Greifern gleich lange Kabelhälften als jeweilige mitgeschleppte anschließende Kabelabschnitte - sozusagen von der Mitte aus voneinander weg - in die Führungskanäle einzuziehen. Dies vermindert Reibung und Kraftaufwand beim Ziehen der jeweiligen anschließenden Kabelabschnitte. Der Startabschnitt kann auch von der genannten Mitte entfernt gewählt werden, um - je nach Verlauf des Kabels - zum Beispiel die jeweilig maximal notwendige Zugkraft für jeden der beiden Kabelabschnitte gleich zu dimensionieren. Hintergrund ist, dass das Ziehen entlang eines geraden Führungskanals weniger Kraft erfordert als das Ziehen um mehrere Kurven / Biegungen herum. So kann dann zum Beispiel der Startabschnitt die Kabellänge (bezogen auf die Soll-Lage) in einen längeren vergleichsweise geraden und ein kürzeren stärker gebogenen Abschnitt teilen, die dann als jeweilige anschließende Kabelabschnitte von den Greifern zu ziehen sind.

Die sich anschließenden Kabelabschnitte sind also im vorliegenden Fall wegen des Greifens der Kabelenden jeweilige Anteile des Kabels, die zusammen die gesamte Kabellänge ergeben.

In einer bevorzugten Ausführungsform geht die Erfindung davon aus (oder optional: enthält die Ablegeanordnung, siehe unten) ein Formbrett, das mit wenigstens einem Steckverbindergehäuse versehen ist bzw. bei dem das wenigstens eine Steckverbindergehäuse auf dem Formbrett gehalten / gelagert / fixiert ist. Die Soll-Lage wenigstens eines der Kabel besteht dann auch darin, dass ein Steckabschnitt des Kabels in das Steckverbindergehäuse gesteckt ist. Die Steuereinrichtung ist dann dazu eingerichtet, die Greifer so anzusteuern, dass die Greifer den Steckabschnitt in das Steckverbindergehäuse einführen, um es in der Soll-Lage abzulegen. So lassen sich mit der Ablegemaschine automatisch auch Kabelbäume fertigen, deren Kabel mit entsprechenden Steckabschnitten sogleich in Steckverbindergehäusen platziert werden.

Das Ablegen der Steckabschnitte in den Steckverbindergehäusen kann auch zeitversetzt erfolgen, z.B. wegen Einhaltung einer günstigen Steckreihenfolge von Kabeln am Steckverbindergehäuse bei abweichender Ablegereihenfolge der Kabel auf dem Formbrett. In diesem Fall kann das Ablegen des Steckabschnittes auf dem Formbrett erst in einer Zwischenablage / Parkposition - sozusagen als "Zwischen-Soll-Lage" - erfolgen. Erst später erfolgt dann ein erneutes Greifen des Kabels und das Verbringen des Steckabschnittes in das Steckverbindergehäuse als endgültige Soll-Lage des Kabels.

Die Aufgabe der Erfindung wird auch durch eine Ablegeanordnung gelöst, die ein oder mehrere - dann faktisch vorhandene und daher bekannte - Formbretter und die Ablegemaschine enthält. Die oben getroffenen Annahmen über ein bestimmungsgemäßes Formbrett sind dann keine Annahmen mehr, sondern liegen als Fakten definitiv vor.

Die Aufgabe der Erfindung wird auch gelöst durch eine Maschinenanordnung gemäß Patentanspruch 9, die zur Fertigung eines Kabelsatzes aus Kabeln anhand eines Formbretts dient bzw. eingerichtet ist. Diese enthält eine erfindungsgemäße Ablegemaschine und eine Kabelmaschine. Dabei wird sinngemäß zu oben von den bestimmungsgemäßen Formbrettern ausgegangen. Optional enthält die Maschinenanordnung auch eine Ablegeanordnung, d.h. eines oder mehrere Formbretter, wie oben erläutert.

Die Kabelmaschine wiederum enthält ein Ablängmodul, das dazu dient bzw. eingerichtet ist, eine Leitung einer vorgebbaren Länge von einem Leitungsvorrat abzulängen. Die Kabelmaschine enthält weiterhin ein Ausgabemodul, das dazu dient bzw. dazu eingerichtet ist, die vom Ablängmodul abgelängte - und gegebenenfalls weiter bearbeitete (Konfektionierung, siehe unten) - Leitung als Kabel an dem Bereitstellungsplatz der Ablegemaschine bereitzustellen. Der Leitungsvorrat ist insbesondere ein Sortiment unterschiedlicher Typen / Arten von Leitungen, aus denen ein bestimmter Typ Leitung ausgewählt wird, der in Form eines Kabels zur Weiterverarbeitung benötigt wird.

Die Maschinenanordnung und zumindest ein Teil deren möglicher Ausführungsformen sowie die jeweiligen Vorteile wurden sinngemäß bereits im Zusammenhang mit der erfindungsgemäßen Ablegemaschine erläutert.

In einer bevorzugten Ausführungsform enthält die Kabelmaschine ein Konfektioniermodul. Dieses dient bzw. ist dazu eingerichtet, die vom Ablängmodul abgelängte Leitung bedarfsweise (also ggf. auch einfach ohne Konfektionierung durchzureichen) zu konfektionieren, bevor sie als konfektionierte Leitung bzw. Kabel zum Ausgabemodul gelangt. Insofern ist hinsichtlich der durchzuführenden Arbeitsschritte das Konfektioniermodul zwischen Ablängmodul und Ausgabemodul geschaltet. Das Ausgabemodul legt also in diesem Fall ein ggf. konfektioniertes Kabel an dem Bereitstellungsplatz ab.

Das Konfektioniermodul dient insbesondere bzw. ist eingerichtet zum Abisolieren von elektrischen Leitungen und/oder Verdrillen und/oder Verzinnen von Litzen und/oder Anbringen von Crimpkontakten und / oder Anbringen von Kennzeichen und/oder Umspritzen und/oder Umwickeln von Leitungen und/oder Versehen von Leitungen mit Steckverbindern.

In einer bevorzugten Ausführungsform ist das Ausgabemodul dazu eingerichtet, am Bereitstellungsplatz jeweils genau ein zu greifendes und abzulegendes Kabel bereitzustellen. Somit reicht es aus, einen vergleichsweise kleinen und platzsparenden Bereitstellungsplatz an der Ablegemaschine vorzusehen. Insbesondere ist so ein Bereitstellungs- / Ablageplatz für ein einziges Kabel (oder sogar nur für dessen Greifstellen / Endabschnitte, die von den Greifern gegriffen werden sollen) ausreichend.

In einer bevorzugten Ausführungsform ist die Kabelmaschine dazu eingerichtet, seriell hintereinander jeweils nur ein einziges Kabel zu fertigen und der Ablegemaschine an dem Bereitstellungsplatz bereitzustellen. So kann eine besonders einfache und kostengünstige Kabelmaschine entworfen werden.

Insbesondere wird also erst, wenn ein Kabel vom Bereitstellungsplatz durch die Greifer abgeholt wurde, ein nächstes Kabel bereitgestellt. Ein Überlapp der jeweiligen Schritte (im Ablängmodul, Konfektioniermodul, Ausgabemodul) ist aber möglich, z.B. kann mit dem Ausgeben / Bereitstellen eines ersten Kabels im Ausgabemodul gleichzeitig schon ein oder mehrere nächste Kabel im Ablängmodul / Konfektioniermodul gefertigt werden.

Die Erfindung beruht auf folgenden Erkenntnissen, Beobachtungen bzw. Überlegungen und weist noch die nachfolgenden Ausführungsformen auf. Die Ausführungsformen werden dabei teils vereinfachend auch "die Erfindung" genannt. Die Ausführungsformen können hierbei auch Teile oder Kombinationen der oben genannten Ausführungsformen enthalten oder diesen entsprechen und/oder gegebenenfalls auch bisher nicht erwähnte Ausführungsformen einschließen.

Die Erfindung ermöglicht das automatische Ablegen von Kabeln im Rahmen der Fertigung von Kabelsätzen bzw. Kabelbäumen ("automatic wire routing").

Die Erfindung ermöglicht den Einsatz von vereinfachten Formbrettern ohne Kennzeichnung gegenüber der aus der Praxis bekannten Fertigung von Hand. Durch die Zuführung "Kabel für Kabel" zur Ablegemaschine erübrigt sich eine teure und aufwendige Lagerhaltung von vorkonfektionierten, markierten Kabeln.

Gemäß der Erfindung ist kein Lagerbestand von geschnittenen Leitungen nötig. Entsprechender Flächenbedarf für den Fertigungsprozess bzw. ein Lager für Leitungen entfällt. Es ist kein Transport von geschnittenen Leitungen aus dem Lager zum Arbeitsplatz notwendig. Das gesamte Handling / Management von geschnittenen Leitungen entfällt.

Die Produktion eines Kabelsatzes kann insbesondere wie folgt erfolgen:
- Ein Auftrag für einen konkreten Kabelsatz kommt über ein IT-System direkt an das Bereitstellungsequipment (Maschinenanordnung, Kabelmaschine, Ablegemaschine) und damit an die Ablängvorrichtung (Ablängmodul) und die Crimpprozesse (Konfektioniermodul).
- Es werden nur sukzessive die Leitungen geschnitten und zum Kabel konfektioniert (Ablängmodul / Konfektioniermodul), die tatsächlich für diesen Kabelsatz benötigt werden.
- Nach der Herstellung je eines Kabels erfolgt dessen Bereitstellungsprozess (Ausgabemodul zum Bereitstellungplatz) bzw. erfolgt die Leitungsübergabe an die Verlegemaschine (Ablegemaschine).
- Nach erfolgter Übergabe an den Verlegeautomaten (Ablegemaschine) startet das Ablängen und Konfektionieren (Crimpen) der nächsten Leitung durch die Kabelmaschine.

Der Ab- / Verlegeprozess läuft dabei insbesondere wie folgt:
- Die Greifer der Ablegemaschine nehmen zusammen eine einzige gemeinsame Leitung (Kabel) vom Bereitstellungplatz auf und verlegen sie entsprechend dem Routingplan (Ablegen in der Soll-Lage nach der vorgegebenen Struktur, erhalten vom IT-System) auf dem Formbrett.
- Am Ende der Strecke (Soll-Lage des Kabels und der Kabelenden erreicht) legt der Greifer die Leitungsenden in eine Ablageklemme.
- Die Achsen (Schlittenführung / Greiferführung / ... ) fahren zum Anfangspunkt der Leitungsaufnahme (Bereitstellungsplatz) zurück.
- der Vorgang beginnt von vorn mit dem nächsten Kabel.

Eine Fließfertigung ist ebenfalls möglich:
- Sollten nicht alle Leitungen (Kabel) an einer Station (Ablegemaschine) verlegt werden können, wird das Formbrett in die nächste Verlegestation (weitere Ablegemaschine) geführt.
- Der Transport erfolgt automatisch mit einem Transportband (ähnlich einer Fließbandfertigung).

Gründe für eine Fließfertigung sind z.B.:
- Die Anzahl der Komponenten (Kabel, die auf dem Formbrett zu platzieren sind) ist zu groß (Hauptkabelsätze beinhalten ca. 800 bis 1200 Kabel bzw. Leitungen aus z.B. 400 unterschiedlichen Leitungstypen, d.h. Farben, Querschnitten usw. ),
- die Taktzeit überschreitet den Bedarf.

In jedem Formbrett ist ein einziger Kabelsatz gehalten.
- Hauptkabelsätze werden in der Regel kundenspezifisch gefertigt, hierzu hat jeder Kabelsatz einen spezifischen Fertigungsauftrag. Durch die rein elektronische Auftragsübergabe ist eine individuelle automatische Fertigung jedes Kabelsatzes kein Problem.

Gemäß der Erfindung ergibt sich:
- günstigere Equipmentkosten gegenüber der aus der Praxis bekannten manuellen Fertigung.
- flexiblerer Aufbau: der vorgeschlagene Aufbau ist modular aufgebaut, die Anzahl der Leitungen kann beliebig angepasst werden, auch mehrere zig verschiedene Leitungen können in Kabelsätzen integriert werden. Die Begrenzung liegt eher in der Anordnung und dem Platzbedarf der Rohmaterialien am Ablängmodul (Platz für den Leitungsvorrat). Ebenso sind die Konfektioniermodule (z.B. Crimpstationen) nach Bedarf aufgebaut. Hier gibt es keine Begrenzung der Anzahl von Prozessmodulen, insbesondere bei Fließfertigung.
- Die Leitungen werden direkt (ohne Zwischenlagerung) von der Fertigung (Kabelmaschine) an den Verlegeautomaten (Ablegemaschine) übergeben und die Weiterverarbeitung erfolgt weiterhin automatisch.

Für die optionale zusätzliche manuelle Steckung von Kabelenden (Steckabschnitt) in Steckverbindergehäuse ist kein weiteres Equipment notwendig. Die Kabel werden von der Ablegemaschine in der Soll-Lage außerhalb des Steckverbindergehäuses final abgelegt. Die Aufnahme der Steckabschnitte und das Stecken in das Steckverbindergehäuse erfolgt dann rein manuell. Eine manuelle Steckung kann z.B. wie folgt ausgeführt werden:
- Ablegen der betreffenden Kabel in einer jeweilige Soll-Lage, z.B. Halteklammer,
- nach dem Ablegen werden die abgelegten Kabel manuell dort aufgenommen und in das Steckverbindergehäuse gesteckt, durch:
- Aufnehmen des Steckverbindergehäuses und Stecken der in den Soll-Lagen einfach und übersichtlich vorsortierten Leitung in die Gehäusekammer / Steckverbindergehäuses.

Für eine alternative automatische Lösung wäre folgendes denkbar:
- Ein Kamerasystem mit KI (künstlicher Intelligenz) richtet das Kontaktteil (Steckabschnitt) vermittels Präzisionsansteuerung der Greifer an den Gehäusekammerkonturen (Form des bekannten Steckverbindergehäuses) aus,
- die Steckung (Einführen des Steckabschnittes) erfolgt über das vorhandene Greifersystem (Ablegemaschine, die Kabelenden werden zwischen Ablegen des gesamten Kabels in der Soll-Lage und Steckvorgang nicht temporär abgelegt).
- um eine Steckreihenfolge einhalten zu können, müssen alternativ einige Leitungen zunächst vom Greifer in der Zwischen-Soll-Lage temporär abgelegt werden (Parkposition).
- die Steckung der abgelegten Kabel erfolgt dann entsprechend der Steckreihenfolge entweder direkt (siehe oben, ohne Ablegen in einer Parkposition) oder durch erneutes

Aufnehmen eines Kabels aus der Parkposition heraus,
- im letzteren Fall wird das Kabel aus der Parkposition wieder vom Greifer aufgenommen und in das Steckverbindergehäuse gesteckt.

Gemäß der automatischen Steckung werden Kabelenden (Steckabschnitte) also sofort ohne Parkposition in die Gehäusekammer gesteckt.

Für die Konfektionierung (Konfektioniermodul) ist auch denkbar:
- Durch ein Schweißgerät (Ultraschall) werden freie abisolierte Leitungsenden entsprechend der Vorgabe (IT unterstützt) geschweißt.

Weitere Merkmale, Wirkungen und Vorteile der Erfindung ergeben sich aus der nachfolgenden Beschreibung eines bevorzugten Ausführungsbeispiels der Erfindung sowie der beigefügten Figuren. Dabei zeigen, jeweils in einer schematischen Prinzipskizze:
- Figur 1: eine Maschinenanordnung mit Kabelmaschine und Ablegemaschine,
- Figur 2: die Schlittenführungen aus Figur 1 im Detail,
- Figur 3: eine Greiferführung aus Figur 1 im Detail,

Figur 1 zeigt in einer symbolischen und stark vereinfachten Darstellung eine Maschinenanordnung 2 zur Fertigung eines Kabelsatzes 4. Dieser besteht aus einer Vielzahl, hier einhundert, Kabeln 6, ist hier jedoch nur sehr vereinfacht dargestellt, weshalb von diesem nur drei Kabel 6a-c gezeigt sind. Der Kabelsatz 4 wird gefertigt, indem die Kabel 6a-c auf einem Formbrett 8 abgelegt werden. Dabei muss der Kabelsatz einer vorgebbaren Struktur ST entsprechen. Hierzu muss jedes Kabel 6a-c in seiner jeweiligen Soll-Lage LS abgelegt werden. Die Soll-Lagen LS entsprechen dann ebenfalls der Struktur ST bzw. spiegeln diese wieder. Die Struktur ST gibt also vor, welches Kabel 6a-c wie bzw. wo im Kabelsatz 4 gemäß seiner jeweiligen Soll-Lage LS verlaufen soll.

Die Struktur ST wird auf dem Formbrett 8 in Form von Führungskanälen 10a-c vorgegeben, dargestellt bzw. abgebildet. Siehe hierzu eine detaillierte Erläuterung bei Figur 4. Jedem Kabel 6a-c in dessen Soll-Lage LS ist einer der Führungskanäle 10a-c zugeordnet. Der Führungskanal 10a ist vollständig, die restlichen Führungskanäle 10b-c der Übersichtlichkeit halber nur teilweise gestrichelt dargestellt. Die Führungskanäle 10a-c entsprechen der Struktur ST und dienen dazu, die Kabel 6a-c in diesen abzulegen, so dass sie sich schlussendlich in ihrer jeweiligen Soll-Lage LS befinden. Die Führungskanäle 10a-c dienen auch dazu, die Kabel 6a-c nach dem Ablegen in der jeweiligen Soll-Lage LS zu halten. Die Führungskanäle 10a-c verlaufen teilweise deckungsgleich. Dieses Halten in der Soll-Lage LS ist in dem Sinne temporär, bis der Kabelsatz 4 in nicht näher erläuterter Weise, z.B. durch Bandieren fertig gestellt wird, um die Struktur ST zu fixieren. Erst dann wird der Kabelsatz vom Formbrett 8 entnommen.

Die Führungskanäle 10a-c sind an einer jeweiligen Führungsseite 12 offen, was in Figur 1 durch eine Schraffurfläche angedeutet ist. In die Führungskanäle 10a-c sind die Kabel 6a-c einziehbar und in ihrer jeweiligen Soll-Lage LS darin ablegbar.

Die Maschinenanordnung 2 umfasst eine Kabelmaschine 14 zur Fertigung der Kabel 6a-c aus einem Leitungsvorrat 16 und zum Bereitstellen der gefertigten Kabel 6a-c für die Verlegung. Diese wird unten anhand Figur 5 näher erläutert.

Die Maschinenanordnung 2 umfasst weiterhin eine Ablegemaschine 20 zum Ablegen der von der Kabelmaschine 14 bereitgestellten Kabel 6a-c als Kabelsatz 4 auf dem Formbrett 8. Die Ablegemaschine 20 enthält zwei Greifer 22a,b zum jeweiligen Greifen eines der abzulegenden Kabel 6a-c. Im Beispiel haben die Greifer 22a,b das Kabel 6b gegriffen. Das Greifen erfolgt an einer jeweiligen Greifstelle 24a,b des (jeweils selben einzigen) Kabels 6a-c.

Die Ablegemaschine 20 enthält weiterhin einen Bereitstellungsplatz 26. An diesem ist jeweils eines der Kabel 6a-c derart bereitstellbar, dass es von den beiden Greifern 22a,b gegriffen werden kann. Vorliegend erfolgt die Bereitstellung durch loses Ablegen nur des Kabels 6a-c ohne jeglichen Träger, Rolle, Spule etc. auf einem Tisch als Bereitstellungplatz 26, der im Greifbereich der Greifer 22a,b liegt. Die Bereitstellung erfolgt durch Übergabe des Kabels 6a-c von der Kabelmaschine 14 an die Ablegemaschine 20, was in Figur 1 lediglich symbolisch durch einen Pfeil dargestellt ist.

Die Ablegemaschine 20 enthält weiterhin einen Grundrahmen 28, der hier ortsfest auf einem horizontalen nicht näher dargestellten Boden einer Fertigungshalle verankert ist. Der Grundrahmen 28 ist hier durch einen viereckigen Rahmen auf vier Stützen, in Figur 2 alternativ durch zwei Portalbögen ("auf den Kopf gestellte" U-Form) realisiert. Die Portalbögen verlaufen parallel zueinander und sind derart beabstandet, dass zwischen ihnen das Formbrett 8 Platz findet.

Jedem der Greifer 22a,b ist ein Schlitten 30a,b zugeordnet. Jeder der Greifer 22a,b ist anhand einer jeweiligen - hier nur symbolisch angedeuteten - Greiferführung 32a,b an einem jeweiligen der Schlitten 30a,b gelagert. Die Greiferführungen 32a,b bieten den Greifern 22a,b neben rotatorischen Freiheitsgraden auch einen translatorischen Freiheitsgrad: denn die Greifer 22a,b sind in einer jeweiligen Z-Raumrichtung (durch Doppelpfeil angedeutet) eines kartesischen Koordinatensystems translatorisch relativ zu den Schlitten 30a,b verfahrbar. Im Beispiel verläuft die Z-Raumrichtung vertikal, d.h. senkrecht zum Boden der Werkshalle und daher auch senkrecht zur (horizontalen) Erstreckungsebene des Formbretts 8. Die Richtungen X,Y,Z des kartesischen Koordinatensystems sind in der Figur 1 als Koordinatenkreuz dargestellt. Führung und Freiheitsgrade der Greiferführungen 32a,b werden in Figur 3 unten näher erläutert.

Jede der Schlitten 30a,b ist wiederum anhand einer jeweiligen Schlittenführung 34a,b verfahrbar am Grundrahmen 28 geführt. Die Führung beider Schlitten 30a,b erfolgt flächig ausschließlich in einer X-Y-Ebene, also einer Ebene, die durch die Raumrichtungen X und Y aufgespannt wird. Vorliegend sind beide Schlitten 30a,b in der selben X-Y-Ebene 36 geführt, die in Figur 1 schraffiert angedeutet ist. Außerdem werden die Schlitten 30a,b vorliegend ausschließlich translatorischen geführt, d.h. können lediglich in der X-Y-Ebene 36 verschoben, jedoch nicht rotiert werden. Die Schlitten können jedoch unabhängig voneinander - nicht nur linear, sondern tatsächlich flächig in der X- und/oder Y-Richtung - in der X-Y-Ebene 36 verfahren werden, solange sie oder die Schlittenführungen 34a,b sich nicht gegenseitig behindern. Die Schlittenführungen 34a,b werden anhand Figur 2 unten näher erläutert.

Die Ablegemaschine 20 enthält weiterhin eine hier ebenfalls nur symbolisch angedeutete Steuereinrichtung 38. Diese ist dazu eingerichtet, die Greifer 22a,b vermittels Ansteuerung der Schlittenführungen 34a,b und Greiferführungen 32a,b (hier nur durch Pfeile symbolisiert) anzusteuern. Zur Ansteuerung gehört auch das Öffnen und Schließen der Greifer 22a,b um Kabel 6a-c zu greifen und festzuhalten oder loszulassen.

Die Steuereinrichtung 38 ist dazu eingerichtet, die Greifer 22a,b wie folgt anzusteuern: die Greifer 22a,b legen ein vom Bereitstellungplatz 26 gegriffenes Kabel 6a-c dadurch in der Soll-Lage LS auf dem Formbrett 8 und dort in den Führungskanälen 10a-c ab, indem sie je eines der Kabel 6a-c in die Führungskanäle 10a-c einziehen und so lange entlang der Führungskanäle 10a-c ziehen, bis es seine Soll Lage LS erreicht hat. Dann wird das Kabel von den Greifern 22a,b losgelassen und damit in der Soll Lage LS abgelegt.

Vorliegend wird dies beispielhaft anhand des Kabels 6a erläutert:
Zunächst wurde das Kabel 6a von der Kabelmaschine 14 gefertigt und auf dem Bereitstellungsplatz 26 bereitgelegt (gestrichelt dargestellt). Die Greifer 22a,b greifen nun das selbe Kabel 6a an je einer Greifstelle 24a,b, die hier vorliegend durch einen jeweiligen Endabschnitt 40a,b des Kabels 6a gebildet ist.

Die Greifer 22a,b führen bzw. ziehen das einzige selbe Kabel 6a an den Greifstellen 24a,b in einen der Führungskanäle, hier den Führungskanal 10a, ein. Dies geschieht vorliegend an einem Startabschnitt 44 des Führungskanals 10a. Der Startabschnitt 44 ist dabei bezüglich der Länge des Kabels 4a in der Soll-Lage im Führungskanal 10a im Bereich der Kabelmitte gewählt. Dabei schleppen die Greifer 22a,b jeweilige Kabelabschnitte 42a,b die sich an die jeweiligen Endabschnitte 40a,b anschließen, mit bzw. hinter sich her. Die Bewegungsbahnen der Greifer 22a,b und damit der Greifstellen 24a,b sowie der nachgeschleppten Kabelabschnitte 42a,b sind in Figur 1 durch gestrichelte Pfeile dargestellt.

Nun ziehen die Greifer 22a,b das Kabel 6a anhand der Greifstellen 24a,b sowie der nachgeschleppten Kabelabschnitte 42a,b ausgehend von dem Startabschnitt 44 entlang des Führungskanals 10a innerhalb dessen, bis die Greifstellen 24a,b, hier Endabschnitte 40a,b, ihre jeweilige Soll-Lage LS erreicht haben. Da das Kabel 6a die zur Soll-Lage LS passende Länge aufweist, liegt nun bereits das gesamte Kabel 6a in seiner Soll-Lage. Da der Startabschnitt 44 wie oben erläutert im Bereich der Kabelmitte gewählt ist, müssen beide Endabschnitte 40a,b gleich weit durch den Führungskanal 10a gezogen werden. Die jeweils nachgeschleppten Kabelabschnitte 42a,b sind daher ebenfalls gleich lang und entsprechen der Hälfte der Kabellänge. Das Ziehen des Kabels 6a erfolgt also vom Startabschnitt 44 aus in verschiedene Richtungen entlang des Führungskanals 10a.

Das Ziehen erfolgt dadurch, dass die Greifer 22a,b durch die Führungsseite 12 in den Führungskanal 10a teilweise eintauchen. Das Kabel 6a bzw. der bereits darin eingetretene Teil dessen wird somit innerhalb des Führungskanals 10a durch diesen gezogen.

Die Greifer 22a,b lassen nun die Greifstellen 24a,b bzw. das Kabel 6a los und legen dieses dadurch in der Soll-Lage LS ab.

Figur 2 zeigt die Schlittenführungen 34a,b im Detail. Jede der Schlittenführungen 34a,b enthält einen jeweiligen Querträger 46a,b, der in einer ersten Raumrichtung, hier der X-Raumrichtung am Grundrahmen 28 linear verfahrbar gelagert ist (durch Doppelpfeile angedeutet). Jeder der Schlitten 30a,b ist wiederum an seinem entsprechenden Querträger 46a,b in einer zweite Raumrichtung, hier der Y-Raumrichtung (durch Doppelpfeile angedeutet), linear verfahrbar gelagert. Die Verfahrbarkeit der Querträger 46a,b am Grundrahmen 28 sowie der Schlitten 30a,b am Querträger 46a,b ist jeweils unabhängig voneinander, solange sich Querträger 46a,b bzw. Schlitten 30a,b (einschließlich Greiferführungen 32a,b und Greifern 22a,b) nicht gegenseitig behindern.

Figur 3 zeigt die - hier identischen - Greiferführungen 32a,b im Detail, beispielhaft an der Greiferführung 32a. Gezeigt ist weiterhin auch ein Ausschnitt des Querträger 46a, an dem der Schlitten 30a in Y-Raumrichtung linear verfahrbar gelagert ist. Die Greiferführung 32a enthält einen Arm 48, der relativ zum Schlitten 30a in einer dritten Raumrichtung, hier der Z-Raumrichtung (wieder Doppelpfeil) linear verfahrbar gelagert ist. Die Z-Raumrichtung liegt außerhalb der X-Y-Ebene 36, verläuft hier nämlich senkrecht zu dieser. Der Greifer 22a ist wiederum am Arm 48 angebracht bzw. gelagert.

Vorliegend ist der Greifer 22a hinsichtlich des Schlitten 30a jedoch auch hinsichtlich dreier rotatorischer Freiheitsgrade A-C beweglich gelagert.

Dies geschieht vorliegend dadurch, dass der Greifer 22a über eine Rotationsführung 50 am Arm 48 gelagert ist. Die Rotationsführung 50 erlaubt eine Rotation des Greifers 22a durch drei Drehgelenke 52a-c, die eine jeweilige Drehung (Freiheitsgrade A-C) um eine Drehachse 54a-c erlauben.

Figur 3 zeigt außerdem symbolisch, wie optional eine Ablage des Kabels 6c in einem Steckverbindergehäuse 70 erfolgen kann. Das Steckverbindergehäuse 70 ist dabei auf dem Formbrett 8 gehalten. In Figur 1 ist dies nur grob angedeutet. Die Soll-Lage LS des Kabels 6c besteht vorliegend also auch darin, dass ein Steckabschnitt 68 des Kabels 6c an dessen Endabschnitt 40a in das Steckverbindergehäuse 70 gesteckt ist. Die Steuereinrichtung 38 ist dann dazu eingerichtet, den Greifer 22a so anzusteuern, dass dieser den Steckabschnitt 68 in das Steckverbindergehäuse 70 einführt, um das Kabel 6c in der Soll-Lage LS abzulegen.

Figur 4 zeigt einen Ausschnitt aus dem Führungskanal 10a stellvertretend für alle Führungskanäle 10a-c. Vorliegend ist dieser durch eine Aneinanderreihung aus jeweiligen Stützstellen 56 gebildet, die auf dem Formbrett 8 befestigt sind. In Erstreckungsrichtung 58 des Führungskanals 10a, die dem Verlauf des eingelegten Kabels 6a in seiner Soll-Lage LS entspricht, sind die Stützstellen 56 zueinander beanstandet. Der Führungskanal 10a ist also zu großen Teilen ein gedachter bzw. immaterieller Kanal; lediglich die Stützstellen 56 bilden dessen materiellen Teil. Vorliegend sind die Stützstellen 56 durch metallische Gabeln mit einer Querablage 57 und zwei parallel quer hiervon abstehenden Leitpfosten 59 gebildet, die zusammen eine zur Führungsseite 12, hier nach oben hin offene Nut- oder U-Form bilden. Diese U-Formen stehen über nicht näher erläuterte Stützabschnitte bzw. -stangen der Stützstellen 56 auf dem Formbrett 8.

Der Führungskanal 10a weist außerdem Reibminderungsmittel 60, hier an einem der Leitpfosten 59, auf. Dieses ist wie folgt eingerichtet: Beim Ziehen des Kabels 6a entlang des Führungskanals 10a wird dessen Reibung an dem Reibminderungsmittel 60 gegenüber einem sonstigen materiellen Abschnitt 62 des Führungskanals 10a (Querablage 57, anderer Leitpfosten 59) verringert. Das Reibminderungsmittel 60 ist vorliegend eine auf einer Achse 64 kugelgelagerte Rolle 66, die zusammen den Leitpfosten 59 bilden. Der sonstige materielle Abschnitt 62 des Führungskanals 10a ist durch die restlichen starren / materiellen Teile der Stützstellen 56 gebildet. Liegt das zu ziehende Kabel 6a also an den Rollen 66 an, so lässt es sich mit wesentlich weniger Reibung durch den Führungskanal 10a ziehen, als wenn es an den sonstigen starren Abschnitten 62 der Stützstellen 56 anliegen / reiben würde.

Figur 5 zeigt detaillierter die Kabelmaschine 14 und erläutert diese anhand der Herstellung des Kabels 6c. Der Leitungsvorrat 16 beinhaltet einen sehr großen Vorrat einer jeweiligen Leitung 82, zum Beispiel in Form einer hier angedeuteten Kabeltrommel. Die Kabelmaschine 14 enthält ein Ablängmodul 80, das aus der ("endlos" langen) Leitung 82 des Leitungsvorrats 16 zunächst ein Stück als Leitung 82 vorgebbaren Länge L, die der der oben erläuterten vorgegebenen Länge des Kabels 6c entspricht, abtrennt / ablängt.

Die Kabelmaschine 14 enthält außerdem ein Konfektioniermodul 84. Dieses konfektioniert die abgelängte Leitung 82 vorliegend, indem es diese an den Endabschnitten 40a,b abisoliert, dessen Litze verdrillt und mit nicht dargestellten Crimpkontakten an deren Steckabschnitten 68 versieht. Nun ist das Kabel 6a fertiggestellt.

Die Kabelmaschine 14 enthält außerdem ein Ausgabemodul 86. Dieses dient zum Bereitstellen, hier transportieren und Ablegen, der konfektionieren Leitung 82 bzw. des Kabels 6c am Bereitstellungsplatz 26 der Ablegemaschine 20.

Vorliegend ist die Kabelmaschine 14 besonders einfach ausgeführt. Diese ist nämlich lediglich dazu eingerichtet, seriell hintereinander jeweils nur ein einziges Kabel 6a-c zu fertigen und der Ablegemaschine 20 am Bereitstellungsplatz 26 bereitzustellen.

### Bezugszeichenliste

- 2: Maschinenanordnung
- 4: Kabelsatz
- 6a-c: Kabel
- 8: Formbrett
- 10a-c: Führungskanal
- 12: Führungsseite
- 14: Kabelmaschine
- 16: Leitungsvorrat
- 20: Ablegemaschine
- 22a,b: Greifer
- 24a,b: Greifstelle
- 26: Bereitstellungsplatz
- 28: Grundrahmen
- 30a,b: Schlitten
- 32a,b: Greiferführung
- 34a,b: Schlittenführung
- 36: X-Y-Ebene
- 38: Steuereinrichtung
- 40a,b: Endabschnitt
- 42a,b: Kabelabschnitt
- 44: Startabschnitt
- 46a,b: Querträger
- 48: Arm
- 50: Rotationsführung
- 52a-c: Gelenk
- 54a-c: Drehachse
- 56: Stützstelle
- 57: Querablage
- 58: Erstreckungsrichtung
- 59: Leitpfosten
- 60: Reibminderungsmittel
- 62: sonstiger Abschnitt
- 64: Achse
- 66: Rolle
- 68: Steckabschnitt
- 70: Steckverbindergehäuse
- 80: Ablängmodul
- 82: Leitung
- 84: Konfektioniermodul
- 86: Ausgabe Modul

- LS: Soll-Lage
- ST: Struktur
- X,Y,Z: Raumrichtung
- A,B,C: Freiheitsgrad
- L: Länge

## Patentansprüche

1. Ablegemaschine (20) zum Ablegen von Kabeln (6a-c) als Kabelsatz (4) auf einem bestimmungsgemäßen Formbrett (8), das einer Struktur (ST) des Kabelsatzes (4) entsprechende und dessen Aufbau vorgebende Führungskanäle (10a-c) aufweist, die an mindestens einer Führungsseite (12) offen sind und in die jedes der Kabel (6a-c) bis zu einer jeweiligen Soll-Lage (LS) hin einziehbar und in der Soll-Lage (LS) darin ablegbar ist, wobei die Führungskanäle (10a-c) als materiell durchgehende Kanäle oder als lediglich gedachte nichtmaterielle Verbindungen zwischen einzelnen materiellen Stützstellen ausgeführt sein können, die enthält:
- mindestens zwei Greifer (22a,b) zum jeweiligen Greifen eines der abzulegenden Kabel (6a-c) an einer jeweiligen Greifstelle (24a,b) der Kabel (6a-c),
- einen durch wenigstens zwei der Greifer erreichbaren Bereitstellungsplatz (26), an dem jeweils mindestens ein als Teil des Kabelsatzes (4) abzulegendes Kabel (6a-c) derart bereitstellbar ist, dass es von mindestens zwei der Greifer (22a,b) an der jeweiligen Greifstelle (24a,b) greifbar ist,
- einen ortsfesten Grundrahmen (28),
- je einen Schlitten (30a,b) pro Greifer (22a,b), wobei der Greifer (22a,b) anhand einer Greiferführung (32a,b) am Schlitten (30a,b) relativ zu diesem in mindestens einem translatorischen Freiheitsgrad (Z) verfahrbar geführt ist,
- wobei jeder der Schlitten (30a,b) über eine jeweilige Schlittenführung (34a,b) ausschließlich flächig in einer X-Y-Ebene (36) am Grundrahmen (28) relativ zu diesem verfahrbar geführt ist,
- wobei wenigstens zwei der Schlitten (30a,b) jeweils unabhängig voneinander in der X-Y-Ebene (36) verfahrbar sind,
- mit einer Steuereinrichtung (38), die zur Ansteuerung einer Bewegung der Greifer (22a,b) vermittels Ansteuerung der Schlittenführung (34a,b) und der Greiferführung (32a,b) eingerichtet ist,
- wobei die Steuerungseinrichtung (38) dazu eingerichtet ist, wenigstens einen der Greifer (22a,b) dazu anzusteuern, das Kabel (6a-c) an einem Endabschnitt (40a,b) als Greifstelle (24a,b) zu greifen,
- wobei die Steuereinrichtung (38) dazu eingerichtet ist, wenigstens einen der Greifer (22a,b) wie folgt zum Einziehen eines der Kabel (6a-c) in die Führungskanäle (10a-c) und zu dessen Ablegen in der Soll-Lage (LS) anzusteuern:
- der wenigstens eine Greifer (22a,b) greift eines der am Bereitstellungsplatz (26) bereitgestellten Kabel (6a-c) an der Greifstelle (24a,b),
- der Greifer (22a,b) führt anschließend die Greifstelle (24a,b) unter Mitschleppen eines an die Greifstelle (24a,b) anschließenden Kabelabschnittes (42a,b) in einen der Führungskanäle (10a-c) ein,
- der Greifer (22a,b) zieht unter Nutzung der offenen Führungsseite (12) die Greifstelle unter Mitschleppen der anschließenden Kabelabschnitte (42a,b) entlang des Führungskanals (10a-c) bis zum Erreichen der Soll-Lage (LS),
- der Greifer (22a,b) legt das Kabel (6a-c) in der Soll-Lage (LS) ab,
- wobei die Steuereinrichtung (38) dazu eingerichtet ist, die Greifer (22a,b) wie folgt anzusteuern:
- zwei der Greifer (22a,b) greifen als Greifstelle (24a,b) einen jeweiligen Endabschnitt (40a,b) des selben Kabels (4a-c),
- die Greifer (22a,b) führen die gegriffenen Endabschnitte (40a,b) zu einem Startabschnitt (44) eines der Führungskanäle (10a-c) und führen die Endabschnitte (40a,b) dort in den Führungskanal (10a-c) ein,
- von dem Startabschnitt (44) aus ziehen die Greifer (22a,b) die Endabschnitte (40a,b) in verschiedene Richtungen entlang des Führungskanals (10a-c) bis zu der jeweiligen Soll-Lage (LS) des Kabels (6a-c).

2. Ablegemaschine (20) nach Anspruch 1,
**dadurch gekennzeichnet, dass**
wenigstens eine der Schlittenführungen (34a,b) einen Querträger (46a,b) enthält, der in einer ersten Raumrichtung (X) linear verfahrbar am Grundrahmen (28) gelagert ist, und der Schlitten (30a,b) in einer zweiten Raumrichtung (Y) linear verfahrbar am Querträger (46a,b) gelagert ist.

3. Ablegemaschine (20) nach einem der vorhergehenden Ansprüche,
**dadurch gekennzeichnet, dass**
die Greiferführung (32a,b) einen Arm (48) enthält, der relativ zum Schlitten (30a,b) außerhalb der X-Y-Ebene (36) in einer dritten Raumrichtung (Z) linear verfahrbar gelagert ist und der Greifer (22a,b) am Arm (48) angebracht ist.

4. Ablegemaschine (20) nach einem der vorhergehenden Ansprüche,
**dadurch gekennzeichnet, dass**
der Greifer (22a,b) anhand der Greiferführung (32a,b) relativ zum Schlitten (30a,b) auch in mindestens einem rotatorischen Freiheitsgrad (A-C) beweglich geführt ist.

5. Ablegemaschine (20) nach Anspruch 3 und 4,
**dadurch gekennzeichnet, dass**
der Greifer (22a,b) über eine Rotationsführung (50) am Arm (48) beweglich gelagert ist, die eine Rotation des Greifers (22a,b) bezüglich des Armes um mindestens eine Drehachse (54a-c) erlaubt.

6. Ablegemaschine (20) nach einem der vorhergehenden Ansprüche,
**dadurch gekennzeichnet, dass**
zumindest ein Abschnitt eines der Führungskanäle (10a-c) als Aneinanderreihung in dessen Erstreckungsrichtung (58) diskreter und zueinander beabstandeter Stützstellen (56) ausgeführt ist.

7. Ablegemaschine (20) nach einem der vorhergehenden Ansprüche,
**dadurch gekennzeichnet, dass**
mindestens einer der Führungskanäle (10a-c) wenigstens ein Reibminderungsmittel (60) aufweist, das dazu eingerichtet ist, beim Ziehen eines Kabels (6a-c) entlang des Führungskanals (10a-c) dessen Reibung an dem mit dem Reibminderungsmittel (60) ausgerüsteten materiellen Abschnitt des Führungskanals (10a) gegenüber einem sonstigen materiellen Abschnitt (62) des Führungskanals (10a-c) zu verringern.

8. Ablegemaschine (20) nach einem der vorhergehenden Ansprüche,
**dadurch gekennzeichnet, dass**
- das Formbrett (8) mit wenigstens einem Steckverbindergehäuse (70) versehen ist, und die Soll-Lage (LS) wenigstens eines der Kabel auch darin besteht, dass ein Steckabschnitt des Kabels in das Steckverbindergehäuse (70) gesteckt ist,
- und die Steuereinrichtung (38) dazu eingerichtet ist, die Greifer (22a,b) so anzusteuern, dass die Greifer (22a,b) den Steckabschnitt (68) in das Steckverbindergehäuse (70) einführen, um es in der Soll-Lage (LS) abzulegen.

9. Maschinenanordnung (2) zur Fertigung eines Kabelsatzes (4),
- mit einer Ablegemaschine (20) nach einem der vorhergehenden Ansprüche,
- und mit einer Kabelmaschine (14), die enthält:
- ein Ablängmodul (80) zum Ablängen einer Leitung (82) einer vorgebbaren Länge von einem Leitungsvorrat (16),
- ein Ausgabemodul (86) zum Bereitstellen der abgelängten Leitung (82) als Kabel (6a-c) an dem Bereitstellungsplatz (26) der Verlegemaschine (20).

10. Maschinenanordnung (2) nach Anspruch 9,
**dadurch gekennzeichnet, dass**
die Kabelmaschine (14) ein Konfektioniermodul (84) zum bedarfsweisen konfektionieren der vom Ablängmodul (80) abgelängten Leitung (82) enthält

11. Maschinenanordnung (2) nach einem der Ansprüche 9 bis 10,
**dadurch gekennzeichnet, dass**
das Ausgabemodul (86) dazu eingerichtet ist, am Bereitstellungsplatz (26) jeweils genau ein zu greifendes und abzulegendes Kabel (6a-c) bereitzustellen.

12. Maschinenanordnung (2) nach Anspruch 11,
**dadurch gekennzeichnet, dass**
die Kabelmaschine (14) dazu eingerichtet ist, seriell hintereinander jeweils nur ein einziges Kabel (6a-c) zu fertigen und der Ablegemaschine (20) an dem Bereitstellungsplatz (26) bereitzustellen.

## Claims

1. A laying machine (20) for laying down cables (6a-c) as a set of cables (4) on a designated profile board (8), which has guide channels (10a-c) corresponding to a structure (ST) of the set of cables (4) and predefining the construction thereof, said guide channels being are open at at least one guide side (12) and into which each of the cables (6a-c) can be pulled up to a respective target position (LS) and can be laid down therein in the target position (LS), wherein the guide channels (10a-c) can be embodied as physically continuous channels or as merely imaginary non-physical connections between individual physical support parts, which includes:
- at least two grippers (22a,b) for respectively gripping one of the cables (6a-c) to be laid down at a respective gripping point (24a,b) of the cables (6a-c),
- a provision location (26) reachable by at least two of the grippers, at which at least one cable (6a-c) to be laid down as part of the set of cables (4) can be provided in each case such that it can be gripped by at least two of the grippers (22a,b) at the respective gripping point (24a,b),
- a fixed base frame (28),
- one carriage (30a,b) each per gripper (22a,b), wherein the gripper (22a,b) is movably guided with the aid of a gripper guide (32a,b) on the carriage (30a,b) relative to said carriage in at least one translatory degree of freedom (Z),
- wherein each of the carriages (30a,b) is movably guided via a respective carriage guide (34a,b) exclusively in a planar manner in a X-Y plane (36) on the base frame (28) relative to said base frame,
- wherein at least two of the carriages (30a,b) are moveable independently of one another in the X-Y plane (36),
- with a control device (38) which is designed to actuate a movement of the grippers (22a,b) by means of actuating the carriage guide (34a,b) and the gripper guide (32a,b),
- wherein the control device (38) is designed to actuate at least one of the grippers (22a,b) to grip the cable (6a-c) at an end portion (40a,b) as a gripping point (24a,b),
- wherein the control device (38) is designed to actuate at least one of the grippers (22a,b) as follows for pulling in one of the cables (6a-c) into the guide channels (10a-c) and for laying down said cable in the target position (LS):
- the at least one gripper (22a,b) grips one of the cables (6a-c) provided at the provision location (26) at the gripping point (24a,b),
- the gripper (22a,b) subsequently introduces the gripping point (24a,b), also dragging a cable section (42a,b) adjoining the gripping point (24a,b), into one of the guide channels (10a-c),
- the gripper (22a,b) pulls, utilizing the open guide side (12), the gripping point, also dragging the adjoining cable sections (42a,b) along the guide channel (10a-c) until the target position (LS) is reached,
- the gripper (22a,b) lays down the cable (6a-c) in the target position (LS),
- wherein the control device (38) is designed to actuate the grippers (22a,b) as follows:
- two of the grippers (22a,b) grip a respective end portion (40a,b) of the same cable (4a-c) as a gripping point (24a,b),
- the grippers (22a,b) guide the gripped end portions (40a,b) to a start section (44) of one of the guide channels (10a-c) and introduce the end portions (40a,b) into the guide channel (10a-c) there,
- from the start section (44), the grippers (22a,b) pull the end portions (40a,b) in various directions along the guide channel (10a-c) up to the respective target position (LS) of the cable (6a-c).

2. The laying machine (20) according to Claim 1,
**characterized in that**
at least one of the carriage guides (34a,b) includes a cross member (46a,b) which is mounted on the base frame (28) so that it can be linearly moved in a first spatial direction (X), and the carriage (30a,b) is mounted on the cross member (46a, b) so that it can be linearly moved in a second spatial direction (Y).

3. The laying machine (20) according to any one of the preceding claims,
**characterized in that**
the gripper guide (32a,b) includes an arm (48) which is mounted so that it can be linearly moved relative to the carriage (30a,b) outside of the X-Y plane (36) in a third spatial direction (Z) and the gripper (22a,b) is attached to the arm (48).

4. The laying machine (20) according to any one of the preceding claims,
**characterized in that**
the gripper (22a,b) is also movably guided with the aid of the gripper guide (32a,b) in at least one rotational degree of freedom (A-C) relative to the carriage (30a,b).

5. The laying machine (20) according to Claim 3 and 4,
**characterized in that**
the gripper (22a,b) is movably mounted on the arm (48) via a rotational guide (50) which allows a rotation of the gripper (22a,b) with respect to the arm about at least one axis of rotation (54a-c).

6. The laying machine (20) according to any one of the preceding claims,
**characterized in that**
at least one section of one of the guide channels (10a-c) is embodied as a sequence of discrete support points (56) spaced apart from one another in the direction of extension (58) thereof.

7. The laying machine (20) according to any one of the preceding claims,
**characterized in that**
at least one of the guide channels (10a-c) has at least one friction-reducing means (60) which is designed, during pulling of a cable (6a-c) along the guide channel (10a-c), to reduce the friction thereof on the physical section of the guide channel (10a) equipped with the friction-reducing means (60) compared to another physical section (62) of the guide channel (10a-c).

8. The laying machine (20) according to any one of the preceding claims,
**characterized in that**
- the profile board (8) is provided with at least one connector housing (70), and the target position (LS) of at least one of the cables also consists of a plug-in section of the cable being plugged into the connector housing (70),
- and the control device (38) is designed to actuate the grippers (22a, b) in such a way that the grippers (22a, b) introduce the plug-in section (68) into the connector housing (70) in order to lay it down in the target position (LS).

9. A machine arrangement (2) for producing a set of cables (4),
- with a laying machine (20) according to any one of the preceding claims,
- and with a cable machine (14), which includes:
- a cutting-to-length module (80) for cutting to length a line (82) of a predefinable length from a stock of line (16),
- an output module (86) for providing the cut-to-length line (82) as cable (6a-c) at the provision location (26) of the laying machine (20).

10. The machine arrangement (2) according to Claim 9,
**characterized in that**
the cable machine (14) includes a fabrication module (84) for fabricating the line (82) cut to length by the cutting-to-length module (80) as required.

11. The machine arrangement (2) according to any one of Claims 9 to 10,
**characterized in that**
the output module (86) is designed to provide exactly one cable (6a-c) to be gripped and laid down in each case at the provision location (26).

12. The machine arrangement (2) according to Claim 11,
**characterized in that**
the cable machine (14) is designed to produce in each case only a single cable (6a-c) behind one another in series and to provide it to the laying machine (20) at the provision location (26).

## Revendications

1. Machine de dépose (20) pour la dépose de câbles (6a-c) sous la forme d'un faisceau de câbles (4) sur une planche à clous (8) conforme aux dispositions, qui présente des canaux de guidage (10a-c) correspondant à une structure (ST) du faisceau de câbles (4) et spécifiant sa configuration, qui sont ouverts sur au moins un côté de guidage (12) et dans lesquels chacun des câbles (6a-c) peut être introduits jusqu'à une position de consigne (LS) respective et peut y être déposé dans la position de consigne (LS), les canaux de guidage (10a-c) pouvant être réalisés sous la forme de canaux matériellement continus ou de liaisons immatérielles seulement virtuelles entre différents points de support matériels, ladite machine de dépose comportant :
- au moins deux préhenseurs (22a,b) destinés à saisir respectivement un des câbles (6a-c) à déposer sur un point de préhension (24a,b) respectif des câbles (6a-c),
- un emplacement de mise à disposition (26) atteignable par au moins deux des préhenseurs, auquel au moins un câble (6a-c) à déposer en tant que partie du faisceau de câbles (4) peut respectivement être mis à disposition de manière à pouvoir être saisi par au moins deux des préhenseurs (22a,b) sur le point de préhension (24a,b) respectif,
- un cadre de base (28) fixe,
- un chariot (30a,b) pour chaque préhenseur (22a,b), le préhenseur (22a,b) étant guidé de manière déplaçable, à l'aide d'un guidage de préhenseur (32a,b), sur le chariot (30a,b) par rapport à celui-ci dans au moins un degré de liberté (Z) en translation,
- dans lequel chacun des chariots (30a,b) est guidé de manière déplaçable sur le cadre de base (28) par rapport à celui-ci par le biais d'un guidage de chariot (34a,b) respectif, exclusivement de manière plane dans un plan XY (36),
- dans lequel au moins deux des chariots (30a,b) sont déplaçables chacun indépendamment l'un de l'autre dans le plan XY (36),
- comprenant un dispositif de commande (38) qui est configuré pour commander un mouvement des préhenseurs (22a,b) au moyen d'une commande du guidage de chariot (34a,b) et du guidage de préhenseur (32a,b),
- dans lequel le dispositif de commande (38) est configuré pour commander au moins un des préhenseurs (22a,b) de façon qu'il saisisse le câble (6a-c) sur une partie d'extrémité (40a,b) comme point de préhension (24a,b),
- dans lequel le dispositif de commande (38) est configuré pour commander au moins un des préhenseurs (22a,b) comme suit pour introduire l'un des câbles (6a-c) dans les canaux de guidage (10a-c) et le déposer dans la position de consigne (LS) :
- l'au moins un préhenseur (22a,b) saisit l'un des câbles (6a-c) mis à disposition à l'emplacement de mise à disposition (26) sur le point de préhension (24a,b),
- le préhenseur (22a,b) insère ensuite le point de préhension (24a,b), en entraînant avec lui une partie de câble (42a,b) adjacente au point de préhension (24a,b), dans l'un des canaux de guidage (10a-c),
- le préhenseur (22a,b) tire, au moyen du côté de guidage (12) ouvert, le point de préhension, en entraînant avec lui la partie de câble (42a,b) adjacente, le long du canal de guidage (10a-c) jusqu'à ce que la position de consigne (LS) soit atteinte,
- le préhenseur (22a,b) dépose le câble (6a-c) dans la position de consigne (LS),
- dans lequel le dispositif de commande (38) est configuré pour commander les préhenseurs (22a,b) comme suit :
- deux des préhenseurs (22a,b) saisissent une partie d'extrémité (40a,b) respective du même câble (4a-c) comme point de préhension (24a,b),
- les préhenseurs (22a,b) guident les parties d'extrémité (40a,b) saisies jusqu'à une partie de départ (44) de l'un des canaux de guidage (10a-c) et y insèrent les parties d'extrémité (40a,b) dans le canal de guidage (10a-c),
- à partir de la partie de départ (44), les préhenseurs (22a,b) tirent les parties d'extrémité (40a,b) dans des directions différentes le long du canal de guidage (10a-c) jusqu'à la position de consigne (LS) respective du câble (6a-c).

2. Machine de dépose (20) selon la revendication 1,
**caractérisée en ce que**
au moins un des guidages de chariot (34a,b) comporte une traverse (46a,b) qui est montée sur le cadre de base (28) de manière déplaçable linéairement dans une première direction dans l'espace (X), et le chariot (30a,b) est monté sur la traverse (46a,b) de manière déplaçable linéairement dans une deuxième direction dans l'espace (Y).

3. Machine de dépose (20) selon l'une quelconque des revendications précédentes,
**caractérisée en ce que**
le guidage de préhenseur (32a,b) comporte un bras (48) qui est monté déplaçable linéairement, par rapport au chariot (30a,b), en dehors du plan XY (36), dans une troisième direction dans l'espace (Z) et le préhenseur (22a,b) est fixé sur le bras (48).

4. Machine de dépose (20) selon l'une quelconque des revendications précédentes,
**caractérisée en ce que**
à l'aide du guidage de préhenseur (32a,b), le préhenseur (22a,b) est guidé mobile par rapport au chariot (30a,b) également dans au moins un degré de liberté (A-C) en rotation.

5. Machine de dépose (20) selon les revendications 3 et 4,
**caractérisée en ce que**
le préhenseur (22a,b) est monté mobile sur le bras (48) par le biais d'un guidage en rotation (50) qui permet une rotation du préhenseur (22a,b) par rapport au bras sur au moins un axe de rotation (54a-c).

6. Machine de dépose (20) selon l'une quelconque des revendications précédentes,
**caractérisée en ce que**
au moins une partie de l'un des canaux de guidage (10a-c) est réalisée sous la forme d'une succession dans leur direction d'extension (58) de points de support (56) distincts et espacés les uns des autres.

7. Machine de dépose (20) selon l'une quelconque des revendications précédentes,
**caractérisée en ce que**
au moins un des canaux de guidage (10a-c) présente au moins un moyen de diminution du frottement (60) qui est conçu pour, lors du tirage d'un câble (6a-c) le long du canal de guidage (10a-c), diminuer son frottement sur la partie matérielle du canal de guidage (10a) équipée du moyen de diminution du frottement (60) par rapport à une autre partie matérielle (62) du canal de guidage (10a-c).

8. Machine de dépose (20) selon l'une quelconque des revendications précédentes,
**caractérisée en ce que**
- la planche à clous (8) est pourvue d'au moins un boîtier de connecteur (70) et la position de consigne (LS) d'au moins un des câbles consiste également **en ce qu'**une partie d'enfichage du câble est enfichée dans le boîtier de connecteur (70),
- et le dispositif de commande (38) est conçu pour commander les préhenseurs (22a,b) de manière qu'ils insèrent la partie d'enfichage (68) dans le boîtier de connecteur (70) pour le déposer dans la position de consigne (LS).

9. Ensemble de machines (2) pour la fabrication d'un faisceau de câbles (4),
- comprenant une machine de dépose (20) selon l'une quelconque des revendications précédentes,
- et comprenant une machine de câblage (14), qui comporte :
- un module de coupe à longueur (80) pour la coupe à longueur d'un fil (82) d'une longueur prédéfinissable d'une réserve de fil (16),
- un module de distribution (86) pour la mise à disposition du fil (82) coupé à longueur sous la forme d'un câble (6a-c) à l'emplacement de mise à disposition (26) de la machine de dépose (20).

10. Ensemble de machines (2) selon la revendication 9,
**caractérisé en ce que**
la machine de câblage (14) comporte un module d'équipement (84) pour l'équipement, selon les besoins, du fil (82) coupé à longueur par le module de coupe à longueur (80).

11. Ensemble de machines (2) selon l'une quelconque des revendications 9 à 10,
**caractérisé en ce que**
le module de distribution (86) est conçu pour mettre à disposition à l'emplacement de mise à disposition (26) exactement un câble (6a-c) respectif à saisir et à déposer.

12. Ensemble de machines (2) selon la revendication 11,
**caractérisé en ce que**
la machine de câblage (14) est conçue pour fabriquer seulement un câble (6a-c) individuel respectif successivement en série et le mettre à disposition de la machine de dépose (20) à l'emplacement de mise à disposition (26).
